# EUROPÄISCHE PATENTSCHRIFT

(11) **EP 1 799 373 B1**
(45) Veröffentlichungstag und Bekanntmachung des Hinweises auf die Patenterteilung: **23.04.2008**
(21) Anmeldenummer: 05790127.4
(22) Anmeldetag: 07.09.2005
(51) Int. Cl.: B21D 31/04

(54) **STRECKGITTERMASCHINE UND EIN VERFAHREN ZUM HERSTELLEN EINES STRECKGITTERS**
STRETCHER-LEVELER AND METHOD FOR PRODUCING AN EXPANDED GRATING
MACHINE A METAL DEPLOYE ET PROCEDE DE FABRICATION DE METAL DEPLOYE

(30) Priorität: 09.09.2004 DE 102004043583
(43) Veröffentlichungstag der Anmeldung: 27.06.2007
(73) Patentinhaber: SORST STRECKMETALL GMBH, 30179 Hannover (DE)
(72) Erfinder: SAELINGER, Johannes, 31515 Wunstorf (DE)
(74) Vertreter: Bremer, Ulrich
(86) Internationale Anmeldenummer: PCT/DE2005/001565
(87) Internationale Veröffentlichungsnummer: WO 2006/026972

(56) Entgegenhaltungen:
- DE-C- 203 189
- DE-C1- 19 728 913
- US-A- 3 218 689
- US-A- 3 677 055
- US-A- 3 987 521
- US-A- 4 502 315
- US-A- 6 145 363
- US-A1- 2003 187 539

## Beschreibung

Die Erfindung betrifft eine Streckgittermaschine gemäß dem Oberbegriff von Anspruch 1 und ein Verfahren zum Herstellen eines Streckgitters gemäß dem Oberbegriff von Anspruch 12 (siehe z.B. US-A-3 677 055).

Streckgitter sind Werkstoffe mit Öffnungen in der Fläche, die durch versetzte Schnitte ohne Materialverlust unter gleichzeitiger streckender Verformung aus einem flachen Material, insbesondere Metallplatten oder Metallbändern, hergestellt werden.

Hierbei wird (bei vertikaler Ausrichtung der Maschine) in aufeinander folgenden Taktzyklen:
das flache Ausgangsmaterial zwischen Messer geführt,
das Ausgangsmaterial durch das bewegte Messer unter streckender Verformung eingeschnitten,
das Messer wieder vertikal zurückgezogen und nachfolgend seitlich um eine halbe Maschenlänge verstellt,
das Messer wiederum vertikal zum Einschneiden in das Ausgangsmaterial verstellt, wodurch erste Maschen ausgebildet werden, und
nachfolgend das Messer wiederum vertikal zurückgezogen und seitlich in die Ausgangsposition verstellt,
woraufhin das Ausgangsmaterial wieder nachgeführt werden kann. Das Streckgitter kann nachfolgend weiterverarbeitet, z.B. flachgewalzt werden.

Das bewegte Messer ist an einer Werkzeugaufnahme angebracht, die durch eine Querverstelleinrichtung in Synchronisation mit der Hubbewegung seitlich verstellt wird. Die Werkzeugaufnahme wird wiederum von einem Stößel in vertikaler Richtung verstellt. Der Stößel ist hierbei herkömmlicherweise in einer Gleitführung oder Rollenführung geführt. Eine Gleitführung ist zunächst vom Aufbau her einfacher, erfordert jedoch eine gute Schmierung und erlaubt keine Vorspannung. Bei einer Rollenführung kann eine Vorspannung vorgesehen sein, um das ansonsten auftretende Spiel zu beseitigen. Aufgrund des geringen Hubes - z.B. 3 mm - und der Hin- und Herbewegung des Stößels werden die Rollen jedoch nur über einen geringen Teil ihres Umfanges gedreht, so dass sie schnell unrund werden und verschleißen.

Die US 3,308,597 zeigt eine Streckgittermaschine gemäß dem Oberbegriff von Anspruch 1 und ein Verfahren gemäß dem Oberbegriff von Anspruch 12, wobei das bewegte bzw. verstellbare Messer oben und das feste Messer unten angeordnet ist. Das flache Blechmaterial wird von einer Zuführrolle abgewickelt, zwischen die Messer geführt, von dort nach unten über eine weitere Walze geführt und gespannt und nachfolgend von einer weiteren Rolle aufgewickelt.

Der Erfindung liegt die Aufgabe zugrunde, eine Streckgittermaschine und ein Verfahren zum Herstellen eines Streckgitters zu schaffen, die eine sichere, genaue Herstellung eines Streckgitters gewährleisten und auch bei hohen Hubzahlen bzw. Hubfrequenzen einen Verschleiß gering halten.

Diese Aufgabe wird durch eine Streckgittervorrichtung nach Anspruch 1 und ein Verfahren nach Anspruch 12 gelöst. Die Unteransprüche beschreiben bevorzugte Weiterbildungen. Die Angaben "vertikal, horizontal" beziehen sich auf eine übliche Ausrichtung der Maschine; grundsätzlich sind auch entsprechende geneigte vorzugsweise bzw. seitlich gekippte Ausrichtungen der Maschine möglich.

Erfindungsgemäß führt der Stößel somit eine Umlaufbewegung anstelle der herkömmlichen, linearen Hubbewegung durch. Hierzu sind Exzenterwellen mit Rollenlagern vorgesehen, die lediglich einen relativ geringen Mehraufwand erfordern. Erfindungsgemäß können hierbei durch die Taumelbewegung bzw. Umlaufbewegung des Stößels die Axiallager der Exzenterwellen vollständige Umdrehungen durchführen, so dass die bei herkömmlichen Lagern auftretenden Probleme des ungleichmäßigen Abnutzens verhindert werden können. Somit kann durch relativ geringen Mehraufwand eine deutliche Erhöhung der Lebensdauer und eine sichere Führung erreicht werden.

Vorteilhafterweise wird bei der Umlaufbewegung der Teil der Hubbewegung, bei der der Einschneidvorgang in das Metall erfolgt, materialschonend mit einer ersten, geringeren Geschwindigkeit und nachfolgend die Leerbewegung, bei der kein Schneid- oder Streckvorgang erfolgt, mit einer zweiten, höheren Geschwindigkeit durchgeführt, so dass sehr hohe Taktraten erreicht werden können. Hierzu wird die eine Eingangswelle mit variabler Drehzahl geführt, was durch ein geeignetes Getriebe z.B. mit Unrundrädem oder eine computergesteuerte Drehzahlregelung erfolgen kann.

Erfindungsgemäß sind vorteilhafterweise mindestens zwei, insbesondere drei Exzenterwellen vorgesehen, die miteinander über ein Spannband synchronisiert sind, das entsprechend vorgespannt werden kann. Indem drei Exzenterwellen vorgesehen sind, können Durchbiegungen des Stößels aufgefangen werden.

Die Erfindung wird im Folgenden anhand der beiliegenden Zeichnungen an einer Ausführungsform näher erläutert. Es zeigen.
- Fig. 1a bis f: den Schnittvorgang zur Herstellung eines Streckgitters;
- Fig. 2: einen Längsschnitt bzw. Axialschnitt durch den Antrieb einer erfindungsgemäßen Streckgittervorrichtung;
- Fig. 3: einen Querschnitt bzw. einen Radialschnitt durch die Vorrichtung aus Fig. 2.

Zur Herstellung eines Streckgitters 1 wird ein flaches, metallisches Ausgangsmaterial, z.B. ein Stahlband 2 vom Coil, durch versetzte Schnitte ohne Materialverlust unter gleichzeitiger streckender Verformung bearbeitet. Hierbei wird das Metallband 2 zwischen ein unteres Messer 3 und ein oberes Messer 4 geführt. In der in den Fig. 1 a bis f gezeigten Ausführungsform wird hierbei das obere Messer 4 bewegt und das untere Messer 3 starr gehalten. Grundsätzlich ist erfindungsgemäß vorteilhafterweise auch die umgekehrte kinematische Ausbildung möglich. Das bewegte Messer 4 weist eine gezackte Schnittkante 6 mit mehreren, in Querrichtung vorzugsweise gleichmäßig beabstandeten Schnittvorsprüngen 8 auf. Das nicht bewegte untere Messer 3 ist eben ausgebildet. Zur Herstellung des Streckgitters 1 wird gemäß Fig. 1 a zunächst das Metallband 2 in Transportrichtung T zwischen die Messer 3, 4 geführt und nachfolgend das obere Messer 4 nach unten geführt, so dass es gemäß Fig. 1 b mit den Schnittvorsprüngen 8 in das Metallband 2 schneidet und über das untere Messer 3 vorstehende Bereiche des Metallbandes 2 hierbei nach unten streckt. Gemäß Fig. 1 b wird das obere Messer 4 nachfolgend nach oben und anschließend gemäß Fig. 1 c seitlich um einen halben Maschenabstand verstellt. Gemäß Fig. 1 d wird das obere Messer 4 nachfolgend nach unten geführt und schneidet wiederum in das Metallband 2 in gegenüber den ersten Schnitten um eine halbe Masche versetzten Positionen ein und streckt hierbei die gebildeten Stege 10 des Steckgitters 1 nach unten, so dass rautenförmige Maschen 11 mit von den Stegen 10 umgebenden Öffnungen 12 gebildet werden. Nachfolgend wird gemäß Fig. 1 e das obere Messer 4 wieder nach oben und nachfolgend gemäß Fig. 1 f in seitlicher Richtung zurück in die Ausgangsposition entsprechend Fig. 1 a verfahren.

Fig. 2 zeigt den Antrieb einer erfindungsgemäßen Streckgitter-Maschine 14, bei der - anders als in Fig. 1 - das untere Messer bewegt und das obere Messer festgehalten wird. Hierdurch ist die Schmierung und Ölabdichtung des bewegten Messers verbessert. Das bewegte Messer ist in einer in Fig. 1 gestrichelt angedeuteten Werkzeugaufnahme 16 aufgenommen, die von einer schematisch eingezeichneten Querverstelleinrichtung 17 in Querrichtung und von einem Stößel 18 in vertikaler Richtung verstellt wird.

Bei der erfindungsgemäßen Vorrichtung 14 wird der Stößel 18 hierbei nicht lediglich in Vertikalrichtung verstellt, sondern in einer exzentrischen Bewegung bzw. Taumelbewegung oder Umlaufbewegung senkrecht zur Transportrichtung T des Metallbandes 2 geführt. Hierzu ist an einer von einem nicht gezeigten Motor angetriebene Eingangswelle 20 ein erster Exzenter 22 angebracht. Die Eingangswelle 20 treibt weiterhin über einen Riemen 24 zwei weitere Wellen 26, 28 an, an denen wiederum jeweils ein Exzenter 30 angebracht ist. Der Stößel 18 ist über als Rollenlager ausgebildete Exzenterlager 34 auf den Exzentern 22, 30 gelagert und wird somit bei Drehen der Eingangswelle 20 in einer Taumelbewegung bzw. Umlaufbewegung geführt. Die Wellen 20, 26 und 28 sind weiterhin über als Rollenlager ausgebildete Axiallager 35 im Gehäuse 40 der Maschine 14 gelagert. Die Exzenterlager 34 und Axiallager 35 erfahren erfindungsgemäß vollständige Drehbewegungen.

Die Werkzeugaufnahme 16 ist vorteilhafterweise in Querrichtung gleitend auf dem Stößel 18 aufgenommen und führt eine rein vertikale Hubbewegung durch. Hierzu kann sie z.B. in einer Vertikalführung geführt sein, um eine Taumelbewegung zu unterdrücken; die Vertikalführung ist hierbei für die Querverstellung um die halbe Maschenlänge in Querrichtung verstellbar.

Der Stößel 18 ist vorteilhafterweise durch eine nicht gezeigte Feder nach unten vorgespannt, die in Schraublöchern 41 am Stößel 18 befestigt ist.

Zur Spannung des Riemens 24 kann gemäß Fig. 3 eine Spannrolle 36 vorgesehen sein.

## Patentansprüche

1. Streckgittermaschine (14), mit
einem festen Messer (3) und einem in vertikaler Richtung und Querrichtung verstellbaren Messer (4), das eine Schnittkante (6) mit in Querrichtung beabstandeten Schnittvorsprüngen (8) aufweist,
einer Transporteinrichtung (9) zum Transportieren eines flachen Materials (2) in einer Transportrichtung (T) zwischen die Messer (3, 4), einem Stößel (18) für eine periodische vertikale Bewegung,
einer Querverstelleinrichtung (17) zur mit der Hubbewegung synchronisierten Querverstellung des verstellbaren Messers (4), wobei
ein Exzenterantrieb (20, 22, 24, 26, 28, 30, 34, 36) für den Stößel (18) vorgesehen ist, **dadurch gekennzeichnet, dass** der Stößel (18) durch den Exzenterantrieb (20, 22, 24, 26, 28, 30, 34, 36) in einer Umlaufbewegung geführt ist, die in einer Ebene verläuft, die durch die vertikale Richtung und die Querrichtung festgelegt ist.

2. Streckgittermaschine nach Anspruch 1, **dadurch gekennzeichnet, dass** der Stößel (18) von mindestens zwei synchronisierten Exzentern (22, 30) antreibbar ist.

3. Streckgittermaschine nach Anspruch 1 oder 2, **dadurch gekennzeichnet, dass** Axiallager (34, 35) des mindestens einen Exzenters (22, 30) Rollenlager sind.

4. Streckgittermaschine nach Anspruch 2, **dadurch gekennzeichnet, dass** Wellen (20, 26, 28) der Exzenter (22, 30) vorgespannt sind.

5. Streckgittermaschine nach Anspruch 4, **dadurch gekennzeichnet, dass** die Wellen (20, 26, 28) über einen mittels einer Spannrolle (36) gespannten Riemen (24) gekoppelt sind.

6. Streckgittermaschine nach einem der vorherigen Ansprüche, **dadurch gekennzeichnet, dass** die mindestens eine Welle (20, 26, 28) mit variabler Drehzahl antreibbar ist.

7. Streckgittermaschine nach Anspruch 6, **dadurch gekennzeichnet, dass** eine Teilbewegung des Stößels (18), bei der das bewegte Messer (4) in das flache Material (2) schneidet und das Material streckt, langsamer und eine darauf folgende Teilbewegung schneller durchführbar ist.

8. Streckgittermaschine nach einem der vorherigen Ansprüche, **dadurch gekennzeichnet, dass** der Stößel (18) in Gegenrichtung zur Arbeitsbewegung vorgespannt ist.

9. Streckgittermaschine nach einem der vorherigen Ansprüche, **dadurch gekennzeichnet, dass** das bewegte Messer (4) unten und das feste Messer (3) oben angeordnet ist.

10. Streckgittermaschine nach einem der vorherigen Ansprüche, **dadurch gekennzeichnet, dass** das verstellbare Messer (4) in einer Werkzeugaufnahme (16) aufgenommen ist, die von der Querverstelleinrichtung (17) in Querrichtung und von dem Stößel (18) in vertikaler Richtung verstellbar ist, wobei die Werkzeugaufnahme (16) in Querrichtung verstellbar auf dem Stößel (18) aufgenommen ist und eine rein vertikale Hubbewegung durchführt.

11. Streckgittermaschine nach Anspruch 11, **dadurch gekennzeichnet, dass** die Werkzeugaufnahme (16) in einer Vertikalführung geführt ist und die Vertikalführung um die halbe Maschenlänge in Querrichtung verstellbar ist.

12. Verfahren zum Herstellen von Streckgittern (1), bei dem
ein flaches Material (2) in einer Transportrichtung (T) zwischen ein festes Messer (3) und ein bewegtes Messer (4) geführt wird,
das bewegte Messer (4) in vertikaler Richtung mit seiner Schnittvorsprünge aufweisenden Schnittkante (6) in das Material (2) einschneidet und hierbei Stege (10) streckend verformt,
das bewegte Messer (4) in vertikaler Richtung aus dem Material (2) zurückgeführt wird,
das bewegte Messer (4) in Querrichtung um eine halbe Maschenlänge verstellt wird,
das bewegte Messer (4) in vertikaler Richtung unter streckender Verformung von Stegen (10) in das Material (2) einschneidet,
das bewegte Messer (4) in vertikaler Richtung aus dem Material (2) zurückgeführt wird, und
das bewegte Messer (4) in Querrichtung um die halbe Maschenlänge zurückgeführt wird,
wobei das bewegte Messer (4) in vertikaler Richtung von einem Stößel (18) verstellt wird, und wobei
der Stößel (18) von mindestens einem Exzenter (22, 30) angetrieben wird, **dadurch gekennzeichnet, dass** der stößel (18) eine Umlaufbewegung durchführt, die in einer Ebene verläuft, die durch die vertikale Richtung und die Querrichtung festgelegt ist.

13. Verfahren nach Anspruch 12, **dadurch gekennzeichnet, dass** der Stößel (18) von mindestens zwei gekoppelten Exzentern (22, 30) angetrieben wird.

14. Verfahren nach Anspruch 13, **dadurch gekennzeichnet, dass** die die Exzenter (22, 30) antreibenden Wellen (22, 26, 28) durch einen Riemen (24) verspannt sind.

15. Verfahren nach einem der Ansprüche 13 bis 14, **dadurch gekennzeichnet, dass** der Stößel in Gegenrichtung zu seiner Arbeitsbewegung vorgespannt wird.

16. Verfahren nach einem der Ansprüche 12 bis 15, **dadurch gekennzeichnet, dass** die den Stößel (18) antreibende Welle (20, 26, 28) mit variabler Drehzahl angetrieben wird, wobei eine Antriebsbewegung, bei der das bewegte Messer (4) in das Material (2) einschneidet, langsamer als eine darauf folgende Leerbewegung durchgeführt wird.

17. Verfahren nach einem der Ansprüche 11 bis 16, **dadurch gekennzeichnet, dass** das bewegte Messer (4) in einer Werkzeugaufnahme (16) aufgenommen ist, die von der Querverstelleinrichtung (17) in Querrichtung und von dem Stößel (18) in vertikaler Richtung verstellt wird, wobei die Werkzeugaufnahme (16) in Querrichtung verstellbar auf dem Stößel (18) aufgenommen ist und eine rein vertikale Hubbewegung durchführt.

18. Verfahren nach Anspruch 17, **dadurch gekennzeichnet, dass** die Werkzeugaufnahme (16) in einer Vertikalführung geführt wird und die Vertikalführung um die halbe Maschenlänge in Querrichtung verstellt wird.

## Claims

1. Expanded lattice machine (14) having:
a fixed knife (3) and a knife (4) which is adjustable in the vertical and transverse directions and has cutting projections (8) which are spaced apart in the transverse direction;
a transporting apparatus (9) for transporting a flat material (2) in a direction of transport (T) between the knives (3, 4);
a ram (18) for performing a periodic vertical movement;
a transverse adjusting apparatus (17) for adjusting the adjustable knife (4) transversely in a manner synchronised with the travelling movement;
wherein an eccentric drive (20, 22, 24, 26, 28, 30, 34, 36) for the ram (18) is provided,
**characterised in that**
the ram (18) is guided by the eccentric drive (20, 22, 24, 26, 28, 30, 34, 36) in a revolving movement which extends in a plane which is determined by the vertical direction and the transverse direction.

2. Expanded lattice machine according to claim 1,
**characterised in that**
the ram (18) can be driven by at least two synchronised eccentrics (22, 30).

3. Expanded lattice machine according to claim 1 or 2,
**characterised in that**
axial bearings (34, 35) belonging to the at least one eccentric (22, 30) are roller bearings.

4. Expanded lattice machine according to claim 2,
**characterised in that**
shafts (20, 26, 28) belonging to the eccentrics (22, 30) are pretensioned.

5. Expanded lattice machine according to claim 4,
**characterised in that**
the shafts (20, 26, 28) are coupled via a belt (24) which is tensioned by means of a tensioning roller (36).

6. Expanded lattice machine according to one of the preceding claims,
**characterised in that**
the at least one shaft (20, 26, 28) can be driven at a variable rotational speed.

7. Expanded lattice machine according to claim 6,
**characterised in that**
a partial movement of the ram (18), in which the moving knife (4) cuts into the flat material and stretches it, can be performed more slowly, and a subsequent partial movement can be performed more rapidly.

8. Expanded lattice machine according to one of the preceding claims,
**characterised in that**
the ram (18) is pretensioned in the opposite direction to the working movement.

9. Expanded lattice machine according to one of the preceding claims,
**characterised in that**
the moving knife (4) is disposed at the bottom, and the fixed knife (3) is disposed at the top.

10. Expanded lattice machine according to one of the preceding claims,
**characterised in that**
the adjustable knife (4) is held in a tool receptacle (16) which can be adjusted in the transverse direction by the transverse adjusting apparatus (17), and in the vertical direction by the ram (18), the tool receptacle (16) being held on said ram (18) so as to be adjustable in the transverse direction and performing a purely vertical travelling movement.

11. Expanded lattice machine according to claim 11,
**characterised in that**
the tool receptacle (16) is guided in a vertical guide and said vertical guide can be adjusted in the transverse direction by half the length of a mesh.

12. Method of manufacturing expanded lattices (1), in which method:
a flat material (2) is guided in a direction of transport (T) between a fixed knife (3) and a moving knife (4);
the moving knife (4) cuts into the material (2) in the vertical direction with its cutting edge (6) that has cutting projections, and deforms webs (10) in an expanding manner as it does so;
the moving knife (4) is retracted from the material (2) in the vertical direction;
the moving knife (4) is adjusted in the transverse direction by half the length of a mesh;
the moving knife (4) cuts into the material (2) in the vertical direction, deforming webs (10) in an expanding manner;
the moving knife (4) is retracted from the material (2) in the vertical direction; and
the moving knife (4) is retracted in the transverse direction by half the length of a mesh;
said moving knife (4) being adjusted in the vertical direction by a ram (18); and
said ram (18) being driven by at least one eccentric (22, 30),
**characterised in that**
the ram (18) performs a revolving movement which extends in a plane which is determined by the vertical direction and the transverse direction.

13. Method according to claim 12,
**characterised in that**
the ram (18) is driven by at least two coupled eccentrics (22, 30).

14. Method according to claim 13,
**characterised in that**
the shafts (20, 26, 28) driving the eccentrics (22, 30) are coupled by a belt (24).

15. Method according to either of claims 13 or 14,
**characterised in that**
the ram is pretensioned in the opposite direction to its working movement.

16. Method according to one of claims 12 to 15,
**characterised in that**
the shaft (20, 26, 28) driving the ram (18) is driven at a variable rotational speed, a driving movement in which the moving knife (4) cuts into the material (2) being performed more slowly than a subsequent idle movement.

17. Method according to one of claims 11 to 16,
**characterised in that**
the moving knife (4) is held in a tool receptacle (16) which can be adjusted in the transverse direction by the transverse adjusting apparatus (17), and in the vertical direction by the ram (18), said tool receptacle (16) being held on the ram (18) so as to be adjustable in the transverse direction and performing a purely vertical travelling movement.

18. Method according to claim 17,
**characterised in that**
the tool receptacle (16) is guided in a vertical guide and said vertical guide can be adjusted in the transverse direction by half the length of a mesh.

## Revendications

1. Machine pour obtenir du métal déployé (14) avec
une lame fixe (3) et une lame mobile (4) déplaçable dans le sens vertical et transversal, qui présente une arête de coupe (6) et des parties saillantes de coupe (8) espacées dans le sens transversal, un dispositif de transport (9) pour transporter un matériau plat (2) dans un sens de transport (T) entre les lames (3, 4), un poussoir (18) pour assurer un mouvement vertical périodique, un dispositif de déplacement transversal (17) pour assurer un déplacement transversal de la lame mobile (4), synchronisé avec le mouvement de va-et-vient, une commande à excentrique (20, 22, 24, 26, 28, 30, 34, 36) étant prévue pour le poussoir (18), **caractérisée en ce que** le poussoir (18) est guidé de manière à exécuter un mouvement rotatif qui se produit sur un plan déterminé par les sens vertical et transversal.

2. Machine pour obtenir du métal déployé suivant la revendication 1, **caractérisée en ce que** le poussoir (18) peut être entraîné par au moins deux excentriques synchronisés (22, 30).

3. Machine pour obtenir du métal déployé suivant la revendication 1 ou 2, **caractérisée en ce que** les roulements axiaux (34, 35) de l'excentrique (22, 30), dont au moins un exemplaire est prévu, sont des roulements à rouleaux.

4. Machine pour obtenir du métal déployé suivant la revendication 2, **caractérisée en ce que** les arbres (20, 26, 28) des excentriques (22, 30) sont précontraints.

5. Machine pour obtenir du métal déployé suivant la revendication 4, **caractérisée en ce que** les arbres (20, 26, 28) sont couplés par l'intermédiaire d'une courroie (24) tendue au moyen d'un rouleau de tension (36).

6. Machine pour obtenir du métal déployé suivant une des revendications précédentes, **caractérisée en ce que** l'arbre (20, 26, 28), dont un exemplaire au moins est prévu, peut être entraîné avec un nombre de tours variable.

7. Machine pour obtenir du métal déployé suivant la revendication 6, **caractérisée en ce qu'**un mouvement partiel du poussoir (18), au cours duquel la lame mobile (4) taille dans le matériau plat (2) et le déploie, peut être exécuté plus lentement et le mouvement partiel suivant plus rapidement.

8. Machine pour obtenir du métal déployé suivant une des revendications précédentes, **caractérisée en ce que** le poussoir (18) est précontraint dans la direction opposée au mouvement de travail.

9. Machine pour obtenir du métal déployé suivant une des revendications précédentes, **caractérisée en ce que** la lame mobile (4) est disposée en bas et que la lame fixe (3) est disposée en haut.

10. Machine pour obtenir du métal déployé suivant une des revendications précédentes, **caractérisée en ce que** la lame déplaçable (4) est logée dans un dispositif de réception d'outil (17) qui peut être déplacé transversalement depuis le dispositif de déplacement transversal et verticalement depuis le poussoir (18), le dispositif de réception d'outil (16) étant disposé sur le poussoir (18) de manière à pouvoir être déplacé dans le sens transversal et à exécuter un mouvement de va et vient purement vertical.

11. Machine pour obtenir du métal déployé suivant la revendication 11, **caractérisée en ce que** le dispositif de réception d'outil (16) est guidé dans un dispositif de guidage vertical pouvant être déplacé dans le sens transversal d'une moitié de la longueur de la machine.

12. Procédé de fabrication de métal déployé (1), suivant lequel un matériau plat (2) est guidé dans un sens de transport (T) entre une lame fixe (3) et une lame mobile (4), la lame mobile (4) taille, au moyen de son arête de coupe (6) présentant des parties saillantes de coupe, dans le matériau (2) dans le sens vertical, tout en déformant par étirage des ponts entre trous (10), la lame mobile (4) est ramenée dans le sens vertical, hors du matériau (2), la lame mobile (4) est déplacée dans le sens transversal d'une moitié de la longueur de la machine, la lame mobile (4) taille dans le matériau (2), dans le sens vertical, tout en déformant par étirage des ponts entre trous (10), la lame mobile (4) est ramenée dans le sens vertical, hors du matériau (2), et la lame mobile (4) est ramenée dans le sens transversal d'une moitié de la longueur de la machine, la lame mobile (4) étant déplacée dans le sens vertical par un poussoir (18), le poussoir (18) étant entraîné par un excentrique (22, 30), dont au moins un exemplaire est prévu, en exécutant un mouvement rotatif qui se produit sur un plan déterminé par les sens vertical et transversal.

13. Procédé suivant la revendication 12, **caractérisé en ce que** le poussoir (18) est entraîné par au moins deux excentriques (22, 30) couplés.

14. Procédé suivant la revendication 13, **caractérisé en ce que** les arbres (22, 26, 28), qui entraînent les excentriques (22, 30), sont contraints au moyen d'une courroie (24).

15. Procédé suivant une des revendications 13 à 14, **caractérisé en ce que** le poussoir est précontraint dans le sens opposé à son mouvement de travail.

16. Procédé suivant une des revendications 12 à 15, **caractérisé en ce que** l'arbre (20, 26, 28), qui entraîne le poussoir (18), est entraîné avec un nombre de tours variable, un mouvement d'entraînement, au cours duquel la lame mobile (4) taille dans le matériau (2), étant exécuté plus lentement que le mouvement à vide qui suit.

17. Procédé suivant une des revendications 11 à 16, **caractérisé en ce que** la lame mobile (4) est logée dans un dispositif de réception d'outil (16) qui est déplacé dans le sens transversal par un dispositif de déplacement transversal (17) et dans le sens vertical par le poussoir (18), le dispositif de réception d'outil (16) étant disposé sur le poussoir (18) de manière à pouvoir être déplacé dans le sens transversal et à exécuter un mouvement de va et vient purement vertical.

18. Procédé suivant la revendication 17, **caractérisé en ce que** le dispositif de réception d'outil (16) est guidé dans un dispositif de guidage vertical et **en ce que** le dispositif de guidage vertical est déplacé dans le sens transversal d'une moitié de la longueur de la machine.
